# FASCICULE DE BREVET EUROPEEN

(11) **EP 3 240 455 B1**
(45) Date de publication et mention de la délivrance du brevet: **28.11.2018**
(21) Numéro de dépôt: 15823370.0
(22) Date de dépôt: 23.12.2015
(51) Int. Cl.: A45D 20/12, A45D 20/50

(54) **ACCESSOIRE AMELIORE POUR BROSSE A CHEVEUX ELECTRIQUE**
VERBESSERTES ZUBEHÖR FÜR EINE ELEKTRISCHE HAARBÜRSTE
IMPROVED ACCESSORY FOR AN ELECTRIC HAIR BRUSH

(30) Priorité: 30.12.2014 FR 1463425
(43) Date de publication de la demande: 08.11.2017
(73) Titulaire: SEB S.A., 69130 Ecully (FR)
(72) Inventeur: HOET, Sylvie, 69390 Charly (FR); MAISONNEUVE, Martial, 38090 Villefontaine, Cedex 852 (FR); NORMAND, Fabien, 38200 Vienne (FR); VACHERON, Xavier, 69740 Genas (FR)
(74) Mandataire: Bourrières, Patrice
(86) Numéro de dépôt international: PCT/FR2015/053746
(87) Numéro de publication internationale: WO 2016/108018

(56) Documents cités:
- WO-A1-2013/014094
- DE-U1-202012 001 377
- FR-A1- 2 258 814
- US-A1- 2012 174 937

## Description

La présente invention concerne le domaine technique des appareils électriques de mise en forme des cheveux comprenant un ventilateur à air chaud et un accessoire sous forme d'une brosse à cheveux motorisée ou statique. Un tel accessoire est traversé par un flux d'air généré par le ventilateur à air chaud, avec un manchon creux et des poils de brosse émergeant du manchon. L'invention concerne notamment un accessoire destiné à s'adapter à de tels appareils électriques de mise en forme.

De tels appareils de mise en forme des cheveux permettent de former des ondulations dans les cheveux d'une personne, les cheveux étant humides. Le séchage et la mise en forme des cheveux sont alors assurés par une brosse à cheveux, assistée d'un flux d'air chaud qui transporte la chaleur nécessaire vers les cheveux. Cette brosse peut être entrainée en rotation manuellement par l'utilisateur ou automatiquement par un moteur électrique. Les ondulations sont formées tandis que la brosse est en rotation manuellement ou motorisée, en faisant tourner la brosse dans une mèche de cheveux à mettre en forme. Ladite mèche de cheveux est enroulée à la suite de l'entrainement rotatif des cheveux saisis par les poils et/ou la surface de revêtement de la brosse, consécutif à la rotation de celle-ci.

On connaît un brevet FR2978333 au nom de la demanderesse qui décrit un appareil électrique de mise en forme des cheveux avec une brosse à cheveux disposée sur une poignée laquelle comporte un dispositif de flux d'air chaud. Ladite brosse à cheveux comprend un manchon creux comprenant un ensemble de touffes de soies et un ensemble d'ouvertures traversantes pour faire passer le flux d'air. Le manchon décrit dans ce brevet présente une forme favorisant la mise en forme des cheveux. Cependant, les cheveux étant saisis par les touffes de soies ne sont chauffés que par l'air chaud évacué par les ouvertures. Il s'avère que cette configuration n'est pas suffisamment efficace pour le séchage et la mise en forme des cheveux à cause de la perte de chaleur.

On connaît un autre document FR2258814 qui décrit une brosse électrique de mise en forme des cheveux avec des rangées de touffes de soies et une pluralité d'éléments chauffants intercalés entre les rangées de touffes de soies. Lesdits éléments chauffants électriquement sont proéminents par rapport au manchon de la brosse, permettant d'assurer un échange thermique entre la brosse et les cheveux. Néanmoins, l'appareil décrit dans ce document ne comprend pas de dispositif de flux d'air chaud. L'échange thermique se fait uniquement par le contact des cheveux avec les éléments chauffants ce qui ne permet pas d'avoir un séchage uniforme et efficace.

Le document US2012/0174937A1 divulgue un accessoire selon le préambule de la revendication 1.

Le but de l'invention est de remédier aux inconvénients susmentionnés et de proposer un appareil de coiffure électrique à flux d'air ayant une meilleure efficacité de séchage et de mise en forme des cheveux.

Un autre but de l'invention est un appareil de coiffure électrique à flux d'air avec une puissance des éléments chauffants réduite à efficacité égale.

Un autre but de l'invention est un appareil de coiffure électrique à flux d'air pour la mise en forme des cheveux à encombrement réduit.

Encore un autre but de l'invention est un appareil de coiffure électrique à flux d'air qui est facile d'utilisation et multiusage

Ces buts sont atteints avec un accessoire destiné à s'adapter sur un appareil de coiffure électrique à flux d'air selon la revendication 1.

On entend par moyen de chauffe un moyen pour diffuser la chaleur par conduction aux cheveux, ledit moyen étant lui-même chauffé par l'air chaud provenant de l'appareil de coiffure. Le moyen de chauffe est donc chauffé de façon passive par convection. Il n'est pas chauffé électriquement, c'est-à-dire par un élément chauffant électrique, du type résistance électrique, en contact avec le moyen de chauffe des cheveux. Du fait que le moyen de chauffe est agencé de façon proéminente depuis la surface extérieure du manchon, il entre plus facilement en contact avec les cheveux pendant l'utilisation ce qui permet de favoriser la transmission thermique et d'augmenter l'efficacité de séchage et de mise en forme des cheveux.

Par ailleurs, on entend par «soies» tout type de poils, naturels ou synthétiques, de picots par exemple en plastique ou l'ensemble des deux poils et picots, qui permettent d'accrocher et/ou d'entrainer la mèche de cheveux pendant son traitement par l'accessoire sous forme de brosse. Les soies peuvent être de natures différentes, mais aussi de longueurs différentes, pour s'adapter à tout type de cheveux ou toute longueur de cheveux. Les soies peuvent être groupées par touffes de plusieurs ou être individuelles s'il s'agit de picots par exemple.

L'ajout d'un tel moyen de chauffe permet d'améliorer le rendement de la transmission de chaleur aux cheveux afin de pouvoir réduire la puissance de l'élément chauffant et ainsi de réduire le diamètre du manche de la brosse. Ceci permet également de gagner en compacité avec les éléments chauffants moins encombrants dans la brosse.

Lesdites rangées d'ouvertures traversantes sont agencées dans le sens de l'axe longitudinal (L) et au moins une partie dudit moyen de chauffe est destinée à recouvrir au moins une rangée d'ouvertures traversantes. De façon préférée, le moyen de chauffe recouvre entièrement la rangée d'ouvertures traversantes. Chaque rangée d'ouvertures traversantes peut comprendre plusieurs ouvertures traversantes permettant de faire passer le flux d'air, les ouvertures étant à de formes et/ou tailles identiques ou différentes. Il peut également s'agir d'une ouverture longitudinale continue sous forme d'une rainure traversante.

De surcroît, ledit moyen de chauffe comprend au moins une barre longitudinale agencée dans le sens de l'axe longitudinal (L) sur la surface extérieure (Sext) du manchon. Ladite barre longitudinale étant parallèle aux rangées de touffes de soies permet d'optimiser son contact avec les cheveux.

Selon un premier mode de réalisation de l'invention, ladite au moins une barre longitudinale comprend un moyen de fixation réversible permettant de rendre ladite barre longitudinale détachable dudit manchon.

Selon le premier mode de réalisation, le moyen de chauffe comprend au moins deux barres longitudinales, chacune étant destinée à recouvrir une rangée d'ouvertures traversantes. Ainsi, les barres longitudinales sont directement en contact avec le flux d'air chaud provenant de l'intérieur du manchon ce qui permet de créer une convection en plus de la conduction de chaleur.

Avantageusement, une barre longitudinale est agencée de part et d'autre de chaque rangée d'ouvertures traversantes. Ainsi ces rangées de sorties d'air et les barres longitudinales sont agencées de façon alternative pour mieux combiner de façon équilibrée les deux moyens de chauffage des cheveux à savoir chauffage par souffle d'air et chauffage par conduction thermique.

Selon un deuxième mode de réalisation de l'invention, le moyen de chauffe comprend un cylindre creux agencé sur la surface extérieure (Sext) du manchon, ledit cylindre creux comportant au moins une barre longitudinale. Le cylindre creux sera donc directement au contact des cheveux. Une telle configuration permet de rendre le moyen de chauffe monobloc ce qui facilite la mise en place de celui-ci.

Avantageusement, ledit cylindre creux présente des zones de passage de flux d'air parallèles à et intercalées à distance avec lesdites barres longitudinales. De plus, lesdites zones présentent des trous traversants à section identique et en regard des rangées d'ouvertures traversantes pour faire passer le flux d'air. Ces zones de passage permettent de solidifier le cylindre creux sans pour autant gêner la circulation de flux d'air.

De surcroît, l'accessoire comprend un bouchon destiné à maintenir le cylindre creux sur la surface extérieure (Sext) du manchon. Ainsi, il ne nécessite aucun moyen de fixation sur le cylindre creux ce qui facilite la fabrication de celui-ci.

Selon les deux modes de réalisation, ladite barre longitudinale est en métal, de préférence en aluminium. Ceci permet d'augmenter l'efficacité de transmission thermique aux cheveux.

Avantageusement, ladite barre longitudinale présente, en section selon un plan orthogonal audit axe longitudinal (L), une extrémité supérieure constituant un arc de cercle. L'extrémité supérieure correspond au coté opposé à la surface extérieure (Sext) du manchon. Cette extrémité de la barre longitudinale étant au contact des cheveux pendant l'utilisation de l'appareil, présente une plus grande surface de contact grâce à sa forme arrondie ce qui favorise la transmission de chaleur aux cheveux.

De surcroît, ladite barre longitudinale présente, en section selon son plan longitudinal de symétrie, une extrémité supérieure constituant une ondulation régulière ou un peigne. Le plan longitudinal de symétrie correspond à un plan de symétrie de la barre longitudinale auquel appartient l'axe longitudinal (L). L'extrémité supérieure en ondulation régulière ou en peigne permet de répartir les cheveux de façon homogène et ainsi d'optimiser leur séchage et mise en forme.

Ces buts sont également atteints avec un appareil de coiffure électrique à flux d'air comprenant une ouverture d'entrée d'air, un élément chauffant, un ventilateur, un moyen d'entrainement du ventilateur et une ouverture de sortie d'air soufflé, l'appareil comportant un accessoire selon les caractéristiques précédentes.

L'invention sera mieux comprise à l'étude des modes de réalisation pris à titre nullement limitatif et illustrés par les dessins annexés dans lesquels :
- La figure 1 est une vue en coupe simplifiée d'une brosse à cheveux électrique selon l'invention,
- La figure 2 est une vue en perspective d'un accessoire selon un premier mode de réalisation de l'invention,
- La figure 3 est une vue en éclaté de l'accessoire selon la figure 2,
- La figure 4 est une vue en coupe de l'accessoire selon la figure 2,
- La figure 5 est une vue en perspective d'un accessoire selon un deuxième mode de réalisation de l'invention,
- La figure 6 est une vue en éclaté de l'accessoire selon la figure 5,
- La figure 7 est une vue en coupe de l'accessoire selon la figure 5,
- Les figures 8a, 8b et 9 illustrent des vues de coupe de la barre longitudinale selon ses différentes variantes.

L'appareil de coiffure 100 électrique à flux d'air, notamment une brosse à cheveux électrique 100, est illustré en une vue en coupe simplifiée à la figure 1. L'appareil 2 sans accessoire comprend un boîtier 200 formant une poignée 201 de préhension prolongée vers l'avant par un accessoire 1 de coiffure. La poignée 201 renferme des moyens de circulation de l'air entre une ouverture d'entrée d'air 202 et une ouverture de sortie d'air 204 située à proximité de l'accessoire 1. Le boîtier 200 renferme en outre , entre ses ouvertures d'entrée d'air 202 et celles de sortie d'air 204, un ventilateur 207 entrainé en rotation par un moyen d'entrainement du ventilateur 206, par exemple un moteur électrique, dans le prolongement duquel est agencé un élément chauffant 205.

Tel que visible à la figure 1, l'accessoire 1 de coiffure présente une base 14 tubulaire cylindrique se prolongeant vers l'avant par une partie active destinée à entrer en contact avec les cheveux. Selon l'invention et comme illustré en figure 1, dans le cas où la brosse électrique soufflante peut être additionnellement entraînée en rotation grâce à un moteur, la brosse à cheveux électrique 100 peut comporter un deuxième moteur électrique d'entrainement de l'accessoire 1. La construction de l'appareil 2 ainsi que l'entrainement de l'accessoire 1 sont notamment connus du document FR2978333. Ces éléments font partie des connaissances générales de l'homme du métier et ne nécessitent pas une plus ample description.

Les figures 2 à 5 représentent l'accessoire 1 selon l'invention. Il comprend un manchon 10 définissant un corps creux présentant un axe longitudinal (L) capable de se monter sur l'appareil de coiffure 100. Le manchon présente une surface extérieure Sext tubulaire cylindrique munie de plusieurs rangées de touffes de soies 11 et d'orifices ou ouvertures traversantes 12, 12' aptes à faire passer le flux d'air. Plus précisément, les rangées de touffes de soies 11 et les rangées d'ouvertures traversantes 12, 12' sont agencées dans le sens de l'axe longitudinal (L), toutes les deux rangées de touffes de soies 11 étant espacées par une rangée d'ouvertures traversantes 12, 12'.

Afin d'améliorer l'efficacité de séchage et de mise en forme de la brosse, et conformément à deux modes de réalisation de l'invention, l'accessoire 1 comprend un moyen de chauffe 4 des cheveux par conduction, ledit moyen de chauffe 4 étant agencé de façon proéminente depuis la surface extérieure (Sext) du manchon 10.

Selon un premier mode de réalisation de l'invention tel qu'illustré aux figures 2 et 3, le moyen de chauffe 4 comprend une pluralité de barres longitudinales 41 parallèles entre elles et agencées dans le sens de l'axe longitudinal (L) sur la surface extérieure (Sext) du manchon 10. Pour ce faire, le manchon 10 présente une première série de rangées d'ouvertures traversantes 12, chaque rangée étant composée d'ouvertures rondes à tailles différentes permettant de faire passer le flux d'air et une deuxième série de rangées d'ouvertures traversantes 12', chaque rangée étant une rainure traversante 12' destinée à recevoir la barre longitudinale 41. La première série et la deuxième série de rangée d'ouvertures traversantes sont agencées de façon alternative. Ainsi chaque barre longitudinale 41, une fois mise en place dans le sens de l'axe longitudinal (L) sur le manchon, recouvre une rangée d'ouvertures traversantes 12'. Le souffle d'air chaud est retenu une fois sur deux lorsque toutes les barres longitudinales sont mises en place.

Par ailleurs, les barres longitudinales 41 présentent une épaisseur proéminente depuis la surface extérieure (Sext) du manchon 10 ce qui permet de favoriser le contact avec les cheveux ainsi que la transmission de chaleur. Tel que visible à la figure 4, chaque barre longitudinale présente une extrémité supérieure qui correspond au coté opposé à la surface extérieure (Sext) du manchon 10, la section selon un plan orthogonal audit axe longitudinal (L) de ladite extrémité supérieure constituant un arc de cercle.

De façon alternative, les barres longitudinales sont amovibles pour une utilisation sur plusieurs diamètres de brosses différents et pour la fixation de la coiffure en position air froid pour éviter d'avoir à attendre leur refroidissement. Pour ce faire, les barres longitudinales 41 comprennent chacune un moyen de fixation 410 réversible, par exemple un clipsage.

Selon un deuxième mode de réalisation de l'invention tel qu'illustré aux figures 5 à 7, le moyen de chauffe 4 comprend un cylindre creux 40 apte à se monter sur la surface extérieure (Sext) du manchon 10. Ledit cylindre creux 40 comporte une pluralité de barres longitudinales 41 analogues à celles du premier mode de réalisation. Elles sont rangées dans le sens de l'axe longitudinal (L) et présentent une épaisseur proéminente depuis la surface extérieure (Sext). Le cylindre creux présente en outre des zones 42 de passage de flux d'air parallèles aux barres longitudinales 41 et agencées de façon alternative avec ces dernières. Lesdites zones 42 sont destinées à se mettre par-dessus une rangée d'ouvertures traversantes afin de laisser passer le flux d'air. De ce fait, et selon l'exemple illustré, le manchon 10 est muni de rangées identiques d'ouvertures traversantes 12 à trous, tandis que les zones 42 présentent des trous traversants 420 à section identique et en regard des ouvertures traversantes 12.

Ainsi, les barres longitudinales 41 et les zones 42 de passage de flux d'air faisant partie du cylindre creux 40 qui est monobloc, se montent simultanément sur la surface extérieure (Sext) du manchon 10. Comme illustré à la figure 5, le cylindre creux présente entre chaque barre longitudinale 41 et zone 42 de passage une fente 44 permettant de laisser passer les touffes de soies 11 lorsque le cylindre creux 40 coulisse sur le manchon 10. Une fois mis en place, le cylindre creux 40 est maintenu en place grâce à un bouchon 43 qui est lui-même relié au manchon par vissage ou clipsage. Tout comme dans le premier mode de réalisation, le souffle d'air chaud est retenu une fois sur deux lorsque le cylindre creux 40 est monté sur le manchon 10.

Tel qu'illustré à la figure 7, chaque barre longitudinale présente une extrémité supérieure qui correspond au coté opposé à la surface extérieure (Sext) du manchon 10, la section selon un plan orthogonal audit axe longitudinal (L) de la dite extrémité supérieure constituant un arc de cercle. Ainsi, chaque barre longitudinale présente une épaisseur proéminente depuis la surface extérieure (Sext) pour favoriser le contact avec les cheveux. La barre longitudinale peut également être creuse en dessous de ladite extrémité supérieure ce qui permet de créer un espacement afin de recevoir davantage d'air chaud et d'augmenter l'efficacité de chauffage.

Selon les deux modes de réalisations décrits ci-dessus, plusieurs variantes concernant les barres longitudinales 41 sont possibles : elles peuvent présenter une surface de contact ondulée, à ligne sinusoïdale ou à ligne sinusoïdale redressée; elles peuvent également prendre la forme d'un peigne. Des vues en coupe selon le plan longitudinal de symétrie de la barre longitudinale qui correspondent à ces variantes sont montrées aux figures 8a, 8b et 9. Ces formes permettent d'augmenter la surface d'échange avec les mèches de cheveux donc d'améliorer la transmission de chaleur. De plus, Les barres longitudinales 41 sont en métal, de préférence en aluminium pour sa performance de conduction thermique.

Selon une alternative non illustrée des deux modes de réalisation, les barres longitudinales sont agencées directement sur le manchon. Les zones qui sont recouvertes de barres longitudinales ne présentent aucune ouverture transversale.

En fonctionnement, quand la brosse est mise en route, l'air vient peu à peu chauffer les barres aluminium, qui arrivent à température de l'air en sortie de la brosse, autour de 90°C. Ces barres sont chauffées par le flux d'air chaud sorti du mandrin et venant «lécher» les barres. Elles peuvent être additionnellement chauffées par l'air passant au travers des orifices traversants le mandrin et recouverts par les barres. ces barres apportent ensuite la chaleur aux cheveux qui viennent à son contact, pour leur séchage et pour leur mise en forme.

Bien entendu, diverses autres modifications peuvent être apportées à l'invention dans le cadre des revendications annexées.

## Revendications

1. Accessoire (1) destiné à s'adapter sur un appareil de coiffure (100) électrique à flux d'air comprenant un manchon (10) creux présentant un axe longitudinal (L) et capable de se monter sur l'appareil de coiffure (100), le manchon (10) comprenant un ensemble de rangées de touffes de soies (11) et de rangées d'ouvertures traversantes (12, 12') aptes à faire passer le flux d'air,
l'accessoire (1) comprenant un moyen de chauffe (4) des cheveux par conduction agencé de façon proéminente depuis la surface extérieure (Sext) du manchon (10),
**caractérisé en ce que** lesdites rangées d'ouvertures traversantes (12, 12') sont agencées dans le sens de l'axe longitudinal (L) et **en ce qu'**au moins une partie dudit moyen de chauffe (4) est destinée à recouvrir au moins une rangée d'ouvertures traversantes (12, 12').

2. Accessoire (1) selon la revendication 1, **caractérisé en ce que** ledit moyen de chauffe comprend au moins une barre longitudinale (41) agencée dans le sens de l'axe longitudinal (L) sur la surface extérieure (Sext) du manchon (10).

3. Accessoire (1) selon la revendication précédente, **caractérisé en ce que** ladite au moins une barre longitudinale (41) comprend un moyen de fixation (410) réversible permettant de rendre ladite barre longitudinale (41) détachable dudit manchon (10).

4. Accessoire (1) selon l'une des revendications 2 ou 3, **caractérisé en ce que** le moyen de chauffe (4) comprend au moins deux barres longitudinales (41), chacune étant destinée à recouvrir une rangée d'ouvertures traversantes (12, 12').

5. Accessoire (1) selon la revendication précédente, **caractérisé en ce qu'**une barre longitudinale (41) est agencée de part et d'autre de chaque rangée d'ouvertures traversantes (12, 12').

6. Accessoire (1) selon l'une des revendications 2 à 5, **caractérisé en ce que** le moyen de chauffe (4) comprend un cylindre creux (40) agencé sur la surface extérieure (Sext) du manchon (10), ledit cylindre creux (40) comportant au moins une barre longitudinale (41).

7. Accessoire (1) selon la revendication précédente, **caractérisé en ce que** ledit cylindre creux (40) présente des zones (42) de passage de flux d'air parallèles à et intercalées à distance avec lesdites barres longitudinales (41).

8. Accessoire (1) selon la revendication précédente, **caractérisé en ce que** lesdites zones (42) présentent des trous traversants (420) à section identique et en regard des rangées d'ouvertures traversantes (12, 12') pour faire passer le flux d'air.

9. Accessoire (1) selon l'une des trois revendications précédentes, **caractérisé en ce qu'**il comprend un bouchon (43) destiné à maintenir le cylindre creux (40) sur la surface extérieure (Sext) du manchon (10).

10. Accessoire (1) selon l'une des revendications 2 à 9, **caractérisé en ce que** ladite barre longitudinale (41) est en métal, de préférence en aluminium.

11. Accessoire (1) selon l'une des revendications 2 à 10, **caractérisé en ce que** ladite barre longitudinale (41) présente, en section selon un plan orthogonal audit axe longitudinal (L), une extrémité supérieure constituant un arc de cercle.

12. Accessoire (1) selon l'une des revendications 2 à 10, **caractérisé en ce que** ladite barre longitudinale (41) présente, en section selon son plan longitudinal de symétrie, une extrémité supérieure constituant une ondulation régulière ou un peigne.

13. Appareil de coiffure (100) électrique à flux d'air comprenant une ouverture d'entrée d'air (202), un élément chauffant (205), un ventilateur (207), un moyen d'entrainement du ventilateur (206) et une ouverture de sortie (204) d'air soufflé, **caractérisé en ce qu'**il comporte un accessoire (1) selon une des revendications précédentes.

## Patentansprüche

1. Zubehörteil (1), das dazu bestimmt ist, an ein elektrisches Frisiergerät (100) mit Luftzufuhr angepasst zu werden, umfassend eine hohle Hülse (10), die eine Längsachse (L) aufweist und die an dem Frisiergerät (100) angebracht werden kann, wobei die Hülse (10) eine Anordnung von Reihen von Borstenbüscheln (11) und Reihen von durchgehenden Öffnungen (12, 12') umfasst, die angepasst sind, den Luftstrom durchzulassen,
wobei das Zubehörteil (1) ein Mittel zum Heizen (4) von Haaren durch Konduktion umfasst, das von der äußeren Oberfläche (Sext) der Hülse (10) hervorstehend angeordnet ist.
**dadurch gekennzeichnet, dass** die Reihen von durchgehenden Öffnungen (12, 12') in der Richtung der Längsachse (L) angeordnet sind, und dass zumindest ein Teil des Mittels zum Heizen (4) dazu bestimmt ist, mindestens eine Reihe von durchgehenden Öffnungen (12, 12') abzudecken.

2. Zubehörteil (1) nach Anspruch 1, **dadurch gekennzeichnet, dass** das Mittel zum Heizen mindestens einen Längsstab (41) umfasst, der in Richtung der Längsachse (L) auf der Außenfläche (Sext) der Hülse (10) angeordnet ist.

3. Zubehörteil (1) nach dem vorstehenden Anspruch, **dadurch gekennzeichnet, dass** der mindestens eine Längsstab (41) ein reversibles Befestigungsmittel (410) umfasst, das es ermöglicht, den Längsstab (41) von der Hülse (10) abnehmbar zu machen.

4. Zubehörteil (1) nach einem der Ansprüche 2 oder 3, **dadurch gekennzeichnet, dass** das Mittel zum Heizen (4) mindestens zwei Längsstäbe (41) umfasst, von denen jeder dazu bestimmt ist, eine Reihe von Durchgangsöffnungen (12, 12') zu bedecken.

5. Zubehörteil (1) nach dem vorstehenden Anspruch, **dadurch gekennzeichnet, dass** ein Längsstab (41) auf jeder Seite jeder Reihe von Durchgangsöffnungen (12, 12') angeordnet ist.

6. Zubehörteil (1) nach einem der Ansprüche 2 bis 5, **dadurch gekennzeichnet, dass** das Mittel zum Heizen (4) einen an der Außenfläche (Sext) der Hülse (10) angeordneten hohlen Zylinder (40) umfasst, wobei der hohle Zylinder (40) mindestens einen Längsstab (41) auf weist.

7. Zubehörteil (1) nach dem vorstehenden Anspruch, **dadurch gekennzeichnet, dass** der hohle Zylinder (40) Zonen (42) zum Durchgang des Luftstroms parallel zu und beabstandet von den Längsstäben (41) aufweist.

8. Zubehörteil (1) nach dem vorstehenden Anspruch, **dadurch gekennzeichnet, dass** die Zonen (42) durchgehende Löcher (420) mit identischem Querschnitt und gegenüber den Reihen von durchgehenden Öffnungen (12, 12') aufweisen, um den Luftstrom durchzulassen.

9. Zubehör (1) nach einem der drei vorstehenden Ansprüche, **dadurch gekennzeichnet, dass** es einen Stopfen (43) aufweist, der dazu bestimmt ist, den hohlen Zylinder (40) an der Außenfläche (Sext) der Hülse (10) zu halten.

10. Zubehörteil (1) nach einem der Ansprüche 2 bis 9, **dadurch gekennzeichnet, dass** der Längsstab (41) aus Metall, vorzugsweise Aluminium, ist.

11. Zubehörteil (1) nach einem der Ansprüche 2 bis 10, **dadurch gekennzeichnet, dass** der Längsstab (41) im Schnitt entlang einer zur Längsachse (L) orthogonalen Ebene ein oberes Ende aufweist, das einen Kreisbogen bildet.

12. Zubehörteil (1) nach einem der Ansprüche 2 bis 10, **dadurch gekennzeichnet, dass** der Längsstab (41) im Schnitt entlang seiner Längssymmetrieebene ein oberes Ende aufweist, das eine regelmäßige Welle oder einen Kamm bildet.

13. Elektrisches Frisiergerät (100) mit Luftstrom, umfassend eine Lufteinlassöffnung (202), ein Heizelement (205), einen Ventilator (207), ein Ventilatorantriebsmittel (206) und eine Auslassöffnung (204) für Zuluft, **dadurch gekennzeichnet, dass** es ein Zubehörteil (1) nach einem der vorstehenden Ansprüche aufweist.

## Claims

1. Accessory (1) for fitting to an electric hairdressing appliance (100) with an air stream comprising a hollow sleeve (10) having a longitudinal axis (L) and that can be mounted on the hairdressing appliance (100), the sleeve (10) comprising a set of rows of tufts of bristles (11) and rows of through-openings (12, 12') able to pass the air stream,
the accessory (1) comprising a means for heating (4) hair via conduction arranged protruding from the outer surface (Sext) of the sleeve (10),
**characterised in that** said rows of through-openings (12, 12') are arranged in the direction of the longitudinal axis (L) and **in that** at least one portion of said means of heating (4) is intended to cover at least one row of through-openings (12, 12').

2. Accessory (1) according to claim 1, **characterised in that** said means of heating comprise at least one longitudinal bar (41) arranged in the direction of the longitudinal axis (L) on the outer surface (Sext) of the sleeve (10).

3. Accessory (1) according to the preceding claim, **characterised in that** said at least one longitudinal bar (41) comprises a reversible means of fastening (410) making it possible to render said longitudinal bar (41) detachable from said sleeve (10).

4. Accessory (1) according to one of claims 2 or 3, **characterised in that** the means of heating (4) comprises at least two longitudinal bars (41), each one being intended to cover a row of through-openings (12, 12').

5. Accessory (1) according to the preceding claim, **characterised in that** a longitudinal bar (41) is arranged on either side of each row of through-openings (12, 12').

6. Accessory (1) according to one of claims 2 to 5, **characterised in that** the means of heating (4) comprises a hollow cylinder (40) arranged on the outer surface (Sext) of the sleeve (10), said hollow cylinder (40) comprising at least one longitudinal bar (41).

7. Accessory (1) according to the preceding claim, **characterised in that** said hollow cylinder (40) has passage zones (42) of the air stream parallel to and inserted at a distance with said longitudinal bars (41).

8. Accessory (1) according to the preceding claim, **characterised in that** said zones (42) have through-holes (420) with an identical section and facing rows of through-openings (12, 12') in order to pass the air stream.

9. Accessory (1) according to one of the three preceding claims, **characterised in that** it comprises a plug (43) intended to maintain the hollow cylinder (40) on the outer surface (Sext) of the sleeve (10).

10. Accessory (1) according to one of claims 2 to 9, **characterised in that** said longitudinal bar (41) is made of metal, preferably aluminium.

11. Accessory (1) according to one of claims 2 to 10, **characterised in that** said longitudinal bar (41) has, in a section along a plane orthogonal to said longitudinal axis (L), an upper end forming an arc of a circle.

12. Accessory (1) according to one of claims 2 to 10, **characterised in that** said longitudinal bar (41) has, in a section along its longitudinal plane of symmetry, an upper end forming a regular corrugation or a comb.

13. Electric hairdressing appliance (100) with an air stream comprising an air inlet opening (202), a heating element (205), a fan (207), a means for driving the fan (206) and an outlet opening (204) of blown air, **characterised in that** it comprises an accessory (1) according to one of the preceding claims.
